# EUROPÄISCHE PATENTSCHRIFT

(11) **EP 4 377 544 B1**
(45) Veröffentlichungstag und Bekanntmachung des Hinweises auf die Patenterteilung: **15.10.2025**
(21) Anmeldenummer: 22736260.5
(22) Anmeldetag: 28.06.2022
(51) Int. Cl.: E05D 7/04

(54) **BANDANORDNUNG ZUR SCHWENKBAREN BEFESTIGUNG VON TÜREN ODER FENSTERN**
HINGE ASSEMBLY FOR PIVOTALLY SECURING DOORS OR WINDOWS
ENSEMBLE CHARNIÈRE DE FIXATION DE MANIÈRE PIVOTANTE DES PORTES OU DES FENÊTRES

(30) Priorität: 30.07.2021 DE 102021119873
(43) Veröffentlichungstag der Anmeldung: 05.06.2024
(73) Patentinhaber: Dr. Hahn GmbH & Co. KG, 41189 Mönchengladbach (DE)
(72) Erfinder: HOLLENDUNG, Daniel, 41065 Mönchengladbach (DE); LENZE, Markus, 41061 Mönchengladbach (DE); HAHN, Michael, 41189 Mönchengladbach (DE)
(74) Vertreter: Kluin Patent
(86) Internationale Anmeldenummer: PCT/EP2022/067727
(87) Internationale Veröffentlichungsnummer: WO 2023/006319

(56) Entgegenhaltungen:
- JP-A- H0 339 581
- US-B2- 9 416 573

## Beschreibung

Die Erfindung betrifft eine verdeckt liegende Bandanordnung zur um eine Scharnierachse drehbaren Befestigung von Tür- oder Fensterflügeln an einem Tür- bzw. Fensterrahmen, aufweisend ein Gehäuse sowie eine teilweise in einem Innenraum des Gehäuses angeordnete Kassette, wobei ein Scharnierbügel in einen Aufnahmebereich der Kassette entlang einer zur Scharnierachse orthogonal angeordneten horizontalen Richtung eingeschoben ist. Weiterhin betrifft die Erfindung ein Verfahren zur Justage einer Bandanordnung.

Solche Bandanordnungen sind aus dem Stand der Technik bekannt und dienen der drehbaren Lagerung des Tür- bzw. Fensterflügels an einem Rahmen der Tür bzw. des Fensters. Bandanordnungen weisen typischerweise eine flügelseitige Bandlasche sowie den rahmenseitigen Scharnierbügel auf, welcher in einer rahmenseitigen Aufnahme der Bandanordnung um die Scharnierachse drehbar gelagert ist. Zur Steigerung der ästhetischen Wirkung und zur optimalen Ausnutzung des zur Verfügung stehenden Platzes, können Teile der Bandanordnung, insbesondere die rahmenseitige Aufnahme sowie die Scharnierachse in einer Ausnehmung des Rahmens angeordnet sein. Hierbei spricht der Fachmann von verdeckt liegenden Bandanordnungen.

Üblicherweise ist die Bandlasche fest mit dem Flügel verbunden, beispielsweise verschraubt. Der Scharnierbügel ist wiederum mit der Bandlasche verbunden. Aus dem Stand der Technik ist bekannt, den Scharnierbügel mit einer Kassette der Bandlasche zu verbinden. Die Kassette ist einstellbar mit Teilen der Bandlasche verbunden, welche fest am Flügel angeordnet sind. Hierdurch ist es möglich, die Bandanordnung zur Aufnahme des Tür- bzw. des Fensterflügels entlang einer zur Scharnierachse parallel ausgerichteten vertikalen Richtung und entlang einer zur vertikalen Richtung orthogonal angeordneten horizontalen Richtung auszurichten.

Zur korrekten Justage des Tür- bzw. Fensterflügels ist es notwendig, diesen entlang aller drei Raumrichtungen einzustellen. Hierzu ist eine Verstellung der Kassette entlang der horizontalen Richtung, mit anderen Worten in einer Richtung orthogonal zur Scharnierachse und bei geschlossenem Fenster bzw. geschlossener Tür entlang der Haupterstreckungsrichtung des Tür- bzw. Fensterblattes notwendig. Ferner wird eine Verstellung der Kassette entlang der vertikalen Richtung, mit anderen Worten entlang der Scharnierachse benötigt. Neben der Verstellung in horizontaler Richtung und der Verstellung in vertikaler Richtung muss eine Verstellung der Bandanordnung entlang einer Dichtungsandruckrichtung vorgesehen sein. Die Dichtungsandruckrichtung im Sinne der vorliegenden Erfindung ist orthogonal zur horizontalen Richtung und orthogonal zur vertikalen Richtung angeordnet.

Eine Verstellung des Tür- bzw. Fensterflügels entlang der Dichtungsandruckrichtung bewirkt bei geschlossener Tür bzw. geschlossenem Fenster eine Verschiebung des Tür- bzw. Fensterflügels auf eine Dichtung des Tür- bzw. Fensterrahmens hin oder von dieser weg. Aus dem Stand der Technik ist bekannt, zur Verstellung entlang der Dichtungsandruckrichtung die rahmenseitige Aufnahme der Bandanordnung entlang der Dichtungsandruckrichtung zu bewegen, was mitunter sehr aufwendig ist. US 9416 573 B2 offenbart ein Beispiel einer Bandanordnung.

Der Erfindung liegt die Aufgabe zugrunde, eine Bandanordnung bereitzustellen, bei der eine komfortable und einfache Justage entlang der Dichtungsandruckrichtung möglich ist.

Diese Aufgabe wird durch die in Anspruch 1 wiedergegebene Bandanordnung gelöst.

Die erfindungsgemäße verdeckt liegende Bandanordnung weist zur Verstellung des Scharnierbügels in einer orthogonal zur Scharnierachse und orthogonal zur horizontalen Richtung angeordneten Dichtungsandruckrichtung eine Schraube und einen Gewindestift auf. Die Schraube ist in einer ersten Durchgangsbohrung eines Befestigungsbereiches der Kassette und in einer ersten Gewindebohrung des Scharnierbügels angeordnet. Mit anderen Worten fluchten die erste Durchgangsbohrung und die erste Gewindebohrung entlang einer ersten Einschraubrichtung der Schraube.

Ein Schraubenkopf der Schraube ist an einer dem Scharnierbügel abgewandten Anlagefläche des Befestigungsbereiches anliegend angeordnet. Insbesondere ist vorgesehen, dass eine untere Fläche des Schraubenkopfes an der Anlagefläche anliegt. Weiterhin ist insbesondere vorgesehen, dass die erste Durchgangsbohrung kein Gewinde aufweist. Hierdurch ist es auf vorteilhafte Weise möglich, dass durch Drehen der Schraube der Scharnierbügel entgegen der ersten Einschraubrichtung relativ zum Befestigungsbereich bewegt wird. Weiterhin wird durch die in die erste Gewindebohrung eingedrehte Schraube eine Bewegung des Scharnierbügels vom Befestigungsbereich weg limitiert.

Erfindungsgemäß ist der Gewindestift in einer durchgängigen zweiten Gewindebohrung des Befestigungsbereiches und an dem Scharnierbügel anliegend angeordnet. Mit anderen Worten lässt sich der Gewindestift durch Drehen relativ zum Scharnierbügel bewegen. Das Anliegen des Gewindestiftes am Scharnierbügel limitiert eine Bewegung des Scharnierbügels auf den Befestigungsbereich zu. Liegt der Gewindestift am Scharnierbügel an und wird die Schraube nicht gedreht, so ist der Scharnierbügel entlang der Dichtungsandruckrichtung fixiert. Wird der Gewindestift so gedreht, dass dieser nicht mehr am Scharnierbügel anliegt, sondern von diesem beanstandet ist, so kann der Scharnierbügel durch ein Einschrauben der Schraube in die erste Gewindebohrung entlang der Dichtungsandruckrichtung auf den Befestigungsbereich zubewegt werden. Wird die Schraube teilweise aus der ersten Gewindebohrung herausgedreht, so kann der Scharnierbügel durch Einschrauben des Gewindestiftes in die zweite Gewindebohrung entlang der Dichtungsandruckrichtung von dem Befestigungsbereich wegbewegt werden. Somit ermöglicht die erfindungsgemäße Bandanordnung eine vorteilhaft einfache Einstellung entlang der Dichtungsandruckrichtung sowie eine sichere Fixierung der Position des Scharnierbügels entlang der Dichtungsandruckrichtung.

Vorteilhafte Ausgestaltungen und Weiterbildungen der Erfindung sind den Unteransprüchen sowie der Beschreibung unter Bezugnahme auf die Zeichnungen entnehmbar.

Gemäß einer bevorzugten Ausführungsform der Erfindung ist vorgesehen, dass die Schraube zum Einschrauben in die erste Gewindebohrung entlang der ersten Einschraubrichtung vorgesehen ist, wobei der Gewindestift zum Einschrauben in die zweite Gewindebohrung entlang einer zweiten Einschraubrichtung vorgesehen ist. Die erste Einschraubrichtung und die zweite Einschraubrichtung weisen dabei jeweils eine Richtungskomponente entlang der Dichtungsandruckrichtung auf. Hierdurch ist auf vorteilhafte Weise eine gute Kraftübertragung von der eingedrehten Schraube bzw. dem eingedrehten Gewindestift auf den Scharnierbügel entlang der Dichtungsandruckrichtung ermöglicht. Insbesondere ist vorgesehen, dass die erste Einschraubrichtung und die zweite Einschraubrichtung parallel zueinander angeordnet sind.

Hierzu ist vorzugsweise vorgesehen, dass der Aufnahmebereich bezogen auf die Dichtungsandruckrichtung entlang der horizontalen Richtung sich verjüngend ausgebildet ist. Dies ermöglicht eine sichere Lagerung des Scharnierbügels im Aufnahmebereich der Kassette bei gleichzeitiger Einstellbarkeit des Scharnierbügels entlang der Dichtungsandruckrichtung. Mit anderen Worten ist der Aufnahmebereich rahmenseitig breiter als auf der dem Rahmen abgewandten Seite. Der mit seinem vorderen Ende in den Aufnahmebereich eingeführte Scharnierbügel ist somit zur Positionierung entlang der Dichtungsandruckrichtung um eine an seinem vorderen Ende angeordnete Achse schwenkbar im Aufnahmebereich angeordnet. Die Justage des Scharnierbügels relativ zur Kassette entlang der Dichtungsandruckrichtung mittels der Schraube und des Gewindestiftes wird somit durch eine Schwenkbewegung um eine Achse, welche parallel zur Scharnierachse am vorderen Ende des Scharnierbügels angeordnet ist, bewirkt.

Vorzugsweise ist hierzu vorgesehen, dass die erste Einschraubrichtung und die zweite Einschraubrichtung jeweils schräg zur Dichtungsandruckrichtung angeordnet sind. Hierzu ist besonders bevorzugt vorgesehen, dass die erste Einschraubrichtung und die zweite Einschraubrichtung jeweils eine Richtungskomponente entlang der horizontalen Richtung aufweisen, wobei die erste Einschraubrichtung und die zweite Einschraubrichtung insbesondere keine Richtungskomponente parallel zur Scharnierachse aufweisen. Hierdurch ist auf vorteilhafte Weise eine hervorragende Kraftübertragung von der Schraube bzw. dem Gewindestift auf den Scharnierbügel möglich. Durch die Verschwenkung des Scharnierbügels bei der Positionierung entlang der Dichtungsandruckrichtung würde eine Krafteinleitung von der Schraube auf das Gewinde der ersten Gewindebohrung bzw. von dem Gewindestift auf die Oberfläche des Scharnierbügels bei parallel zur Dichtungsandruckrichtung angeordneter erster bzw. zweiter Einschraubrichtung in einem ungünstigen, nämlich nicht orthogonalen Winkel geschehen. Die schräge Anordnung der Einschraubrichtungen berücksichtigt die Verschwenkbewegung des Scharnierbügels bei der Positionierung entlang der Dichtungsandruckrichtung.

Besonders bevorzugt ist eine Ausführungsform der vorliegenden Erfindung, bei der vorgesehen ist, dass die Bandanordnung zur Verstellung des Scharnierbügels entlang der Dichtungsandruckrichtung einen ersten weiteren Gewindestift aufweist, wobei der erste weitere Gewindestift in einer durchgängigen dritten Gewindebohrung des Befestigungsbereiches an dem Scharnierbügel anliegend angeordnet ist. Der erste weitere Gewindestift ist zum Einschrauben in die dritte Gewindebohrung entlang einer dritten Einschraubrichtung vorgesehen, wobei die dritte Einschraubrichtung bevorzugt eine Richtungskomponente entlang der Dichtungsandruckrichtung aufweist. Insbesondere ist denkbar, dass die dritte Einschraubrichtung schräg zur Dichtungsandruckrichtung angeordnet ist, wobei die dritte Einschraubrichtung vorzugsweise eine Richtungskomponente entlang der horizontalen Richtung und insbesondere keine Richtungskomponente parallel zur Scharnierachse aufweist. Hierdurch ist auf vorteilhafte Weise eine entlang der vertikalen Richtung symmetrische und dadurch gleichmäßige Krafteinleitung zur Verstellung des Scharnierbügels entlang der Dichtungsandruckrichtung ermöglicht. Vorzugsweise ist die dritte Einschraubrichtung parallel zur zweiten Einschraubrichtung angeordnet.

Hierzu ist vorzugsweise vorgesehen, dass, bezogen auf eine zur Scharnierachse parallel angeordnete vertikale Richtung, die Schraube zwischen dem Gewindestift und dem ersten weiteren Gewindestift angeordnet ist. Die Anordnung der Gewindestifte in vertikaler Richtung beidseits der Schraube ermöglicht den Ausgleich und das Verhindern einer Schrägstellung der Bandanordnung.

Gemäß einer bevorzugten weiteren Ausführungsform der vorliegenden Erfindung ist vorgesehen, dass die erste Gewindebohrung, die zweite Gewindebohrung und die dritte Gewindebohrung entlang einer zur Scharnierachse parallelen Geraden zentriert angeordnet sind. Dadurch, dass eine Beabstandung entlang der horizontalen Richtung der Gewindestifte und der Schraube fortfällt, ist die Krafteinleitung zur Positionierung des Scharnierbügels entlang der Dichtungsandruckrichtung örtlich sehr begrenzt. Verformungen des Scharnierbügels entlang der horizontalen Richtung und damit einhergehende Ungenauigkeiten bei der Positionierung des Scharnierbügels werden folglich vermieden. Hierdurch wird auf vorteilhafte Weise die Ausrichtung und Fixierung des Scharnierbügels entlang der Dichtungsandruckrichtung verbessert.

Zur Justage der Bandanordnung entlang der horizontalen Richtung ist vorzugsweise vorgesehen, dass das Gehäuse ein Gehäuseoberteil und ein Gehäuseunterteil aufweist. Die Kassette weist hierzu vorzugsweise eine vierte Gewindebohrung und eine erste weitere Schraube auf, wobei die erste weitere Schraube in die vierte Gewindebohrung eingeschraubt ist und wobei die erste weitere Schraube mit einem ersten weiteren Schraubenkopf an dem Gehäuseoberteil anliegend und mit einem ersten Schaftende an dem Gehäuseunterteil anliegend angeordnet ist. Denkbar ist, dass die Kassette eine in vertikaler Richtung von der vierten Gewindebohrung beabstandete fünfte Gewindebohrung und eine zweite weitere Schraube aufweist, wobei die zweite weitere Schraube in die fünfte Gewindebohrung eingeschraubt ist und wobei die zweite weitere Schraube mit einem zweiten weiteren Schraubenkopf an dem Gehäuseoberteil anliegend und mit einem zweiten Schaftende an dem Gehäuseunterteil anliegend angeordnet ist.

Denkbar ist, dass das Gehäuseoberteil und das Gehäuseunterteil miteinander verschraubt sind. Denkbar ist ferner, dass der erste weitere Schraubenkopf und der zweite weitere Schraubenkopf an einer dem Gehäuseunterteil zugewandten Unterseite einer Gehäuseabdeckung des Gehäuseoberteils anliegend angeordnet sind. Besonders bevorzugt ist vorgesehen, dass die Gehäuseabdeckung eine erste Öffnung zum Bedienen eines ersten Mitnahmeprofils des ersten weiteren Schraubenkopfes und eine zweite Öffnung zum Bedienen eines zweiten Mitnahmeprofils des zweiten weiteren Schraubenkopfes aufweist, wobei die erste Öffnung und die zweite Öffnung insbesondere Langlöcher sind.

Mit anderen Worten liegen die weiteren Schrauben am Gehäuse an, so dass sich beim Drehen der weiteren Schrauben die Kassette im Innenraum des Gehäuses auf das Gehäuseoberteil oder auf das Gehäuseunterteil zubewegt. Hierdurch ist auf vorteilhafte Weise eine hochgenaue Verstellbarkeit der Kassette sowie eine anschließende Fixierung der Kassette in horizontaler Richtung ermöglicht. Während die Bewegung der Kassette entlang der horizontalen Richtung intuitiv durch Drehen der weiteren Schrauben geschieht, wird die Kassette durch die Reibkraft der weiteren Schrauben am Gehäuse in ihrer horizontalen Position fixiert, sobald die weiteren Schrauben nicht mehr aktiv gedreht werden. Vorzugsweise ist vorgesehen, dass das erste Schaftende und/oder das zweite Schaftende abgeflacht oder abgerundet sind.

Die Verschraubung des Gehäuseoberteils mit dem Gehäuseunterteil erlaubt eine sichere, aber auch lösbare Verbindung zwischen dem Gehäuseoberteil und dem Gehäuseunterteil. Insbesondere kann durch die Verschraubung des Gehäuseoberteils mit dem Gehäuseunterteil der für die weiteren Schrauben zur Verfügung stehende Platz in horizontaler Richtung derart eingestellt werden, dass sichergestellt ist, dass die weiteren Schraubenköpfe und die Schraubenspitzen an dem Gehäuseoberteil bzw. an dem Gehäuseunterteil anliegen. Hierdurch wird auf vorteilhafte Weise gewährleistet, dass ein Spiel der Kassette in horizontaler Richtung reduziert oder sogar verhindert wird. Alternativ oder zusätzlich ist denkbar, dass das Gehäuseoberteil und das Gehäuseunterteil miteinander verklebt oder verclipst sind.

Die Öffnungen des Gehäuseoberteils geben lediglich das Mitnahmeprofil der jeweiligen weiteren Schraube frei und sind klein genug, dass der Teil der weiteren Schraubenköpfe, welcher um die Mitnahmeprofile herum angeordnet ist, an der Unterseite anliegt. Besonders vorteilhaft hierbei ist, dass die weiteren Schrauben nicht aus dem Gehäuse fallen können, also unverlierbar im Gehäuse angeordnet sind. Die Ausformung der Öffnungen als Langlöcher erlaubt auf vorteilhafte Weise die Zugänglichkeit der weiteren Schrauben bei unterschiedlichen Positionierungen der Kassette entlang der vertikalen Richtung.

Gemäß einer bevorzugten weiteren Ausführungsform der vorliegenden Erfindung ist vorgesehen, dass das Gehäuse eine durchgängige sechste Gewindebohrung zum Einschrauben eines zweiten weiteren Gewindestiftes entlang einer ersten Richtung und eine durchgängige siebte Gewindebohrung zum Einschrauben eines dritten weiteren Gewindestiftes entlang einer zweiten Richtung aufweist. Hierzu ist vorgesehen, dass der zweite weitere Gewindestift und/oder der dritte weitere Gewindestift an dem, bezogen auf die Scharnierachse, zwischen dem eingeschraubten zweiten weiteren Gewindestift und dem eingeschraubten dritten weiteren Gewindestift angeordneten Befestigungsbereich anliegend angeordnet sind/ist. Die erste Richtung weist eine Richtungskomponente in horizontaler Richtung und eine Richtungskomponente in vertikaler Richtung auf. Die zweite Richtung weist eine Richtungskomponente in horizontaler Richtung und eine Richtungskomponente entgegen der vertikalen Richtung auf. Denkbar ist, dass der Befestigungsbereich eine erste Nut und eine zweite Nut aufweist, wobei die erste Nut und die zweite Nut entlang der horizontalen Richtung verlaufend angeordnet sind. Vorzugsweise weisen die erste Nut und die zweite Nut einen v-förmigen Querschnitt auf, wobei der zweite weitere Gewindestift in der ersten Nut anliegt und/oder der dritte weitere Gewindestift in der zweiten Nut anliegt. Durch Einschrauben des zweiten weiteren Gewindestiftes in die sechste Gewindebohrung bzw. des dritten weiteren Gewindestiftes in die siebte Gewindebohrung kann der zwischen den eingeschraubten Gewindestiften angeordnete Teil der Kassette, und mit diesem die gesamte Kassette, in vertikaler Richtung eingestellt werden. Die schräg zur vertikalen Richtung verlaufende sechste und siebte Gewindebohrung erlauben hierbei, dass die Ansatzpunkte zur vertikalen Verstellung der Kassette innerhalb des Tür- bzw. Fensterflügels angeordnet sind. Gleichzeitig ist dennoch eine gute Zugänglichkeit von außen gewährleistet.

Durch die Nuten wird auf vorteilhafte Weise die Fixierung der Kassette in vertikaler Richtung und der Antrieb der Kassette bei der Justage in vertikaler Richtung verbessert. Die Nuten vergrößern die Anlagefläche des zweiten weiteren und dritten weiteren Gewindestiftes am Befestigungsbereich der Kassette. Dies verbessert die Kraftübertragung zwischen den Gewindestiften und der Kassette deutlich. Ferner wird durch die Nuten eine Führung des zweiten weiteren und dritten weiteren Gewindestiftes auf der Oberfläche des Befestigungsbereiches der Kassette bei der Justage in vertikaler Richtung und der Justage in horizontaler Richtung ermöglicht.

Hierzu ist vorzugsweise vorgesehen, dass der zweite weitere Gewindestift und der dritte weitere Gewindestift jeweils eine Spitze oder eine Kegelkuppe aufweisen. Hierzu ist vorgesehen, dass der zweite weitere Gewindestift mit der Spitze bzw. der Kegelkuppe in der ersten Nut und/oder der dritte weitere Gewindestift mit der Spitze bzw. der Kegelkuppe in der zweiten Nut anliegend angeordnet sind/ist. Durch die Spitzen bzw. Kegelkuppen des zweiten weiteren und dritten weiteren Gewindestiftes wird auf vorteilhafte Weise die Anlagefläche in den Nuten des Befestigungsbereiches der Kassette weiterhin vergrößert. Hierdurch ergibt sich eine verbesserte Kraftübertragung.

Ein weiterer Gegenstand zur Lösung der eingangs gestellten Aufgabe ist ein Verfahren zur Justage einer erfindungsgemäßen Bandanordnung. Zur Einstellung einer Ausrichtung der Kassette in Dichtungsandruckrichtung wird die Schraube in die erste Gewindebohrung eingeschraubt, wobei der Gewindestift und vorzugsweise der erste weitere Gewindestift in die zweite Gewindebohrung bzw. dritte Gewindebohrung eingeschraubt werden, bis der Gewindestift bzw. der erste weitere Gewindestift an dem Scharnierbügel anliegend angeordnet sind. Zur Einstellung der Ausrichtung der Kassette entgegen der Dichtungsandruckrichtung wird die Schraube teilweise aus der ersten Gewindebohrung herausgeschraubt, wobei der Gewindestift und vorzugsweise der erste weitere Gewindestift in die zweite Gewindebohrung bzw. dritte Gewindebohrung eingeschraubt werden, bis der Gewindestift bzw. der erste weitere Gewindestift an dem Scharnierbügel anliegend angeordnet sind.

Durch das Einschrauben der Schraube in die erste Gewindebohrung und das Anliegen des Schraubenkopfes an der Anlagefläche des Befestigungsbereiches wird der Scharnierbügel in Richtung des Befestigungsbereiches gezogen. Wird die Schraube nicht gedreht, so verhindert sie eine Bewegung des Scharnierbügels entgegen der Dichtungsandruckrichtung. Für eine Fixierung des Scharnierbügels entlang der Dichtungsandruckrichtung sorgt der an dem Scharnierbügel anliegende Gewindestift und vorzugsweise der an dem Scharnierbügel anliegende erste weitere Gewindestift. Hierdurch ist eine vorteilhaft einfache, aber hochpräzise Möglichkeit geschaffen, die Bandanordnung entlang der Dichtungsandruckrichtung zu verstellen. Vorzugsweise ist vorgesehen, dass zur Einstellung der Ausrichtung der Kassette in Dichtungsandruckrichtung vor dem Einschrauben der Schraube in die erste Gewindebohrung zunächst der Gewindestift von dem Scharnierbügel weg geschraubt wird und besonders bevorzugt der erste weitere Gewindestift von dem Scharnierbügel weg geschraubt wird.

Gemäß einer bevorzugten weiteren Ausführungsform der vorliegenden Erfindung ist vorgesehen, dass zur Einstellung der Ausrichtung der Kassette in vertikaler Richtung in einem ersten Schritt der dritte weitere Gewindestift entgegen der zweiten Richtung von dem Befestigungsbereich weggeschraubt wird. Anschließend wird der zweite weitere Gewindestift in einem zweiten Schritt entlang der ersten Richtung an dem Befestigungsbereich anliegend in Richtung des dritten weiteren Gewindestiftes geschraubt. In einem darauffolgenden dritten Schritt wird der dritte weitere Gewindestift entlang der zweiten Richtung geschraubt wird, bis der dritte weitere Gewindestift an dem Befestigungsbereich anliegt.

Durch das zur vertikalen Richtung schräge Einschrauben des zweiten weiteren Gewindestiftes bzw. des dritten weiteren Gewindestiftes ergibt sich eine gut handhabbare Möglichkeit des Antriebs der Kassette entlang der vertikalen Richtung. Es wird auf vorteilhafte Weise ein Verstellen der Kassette in vertikaler Richtung und ein anschließendes Fixieren der Kassette in vertikaler Richtung ermöglicht. Dadurch, dass der dritte weitere Gewindestift zunächst von dem zwischen dem zweiten weiteren Gewindestift und dem dritten weiteren Gewindestift angeordneten Befestigungsbereich der Kassette weg geschraubt wird, wird eine Bewegung der Kassette in Richtung des dritten weiteren Gewindestiftes ermöglicht. Anschließend wird im zweiten Schritt durch das Einschrauben des zweiten weiteren Gewindestiftes die Kassette entlang der vertikalen Richtung auf den dritten weiteren Gewindestift zu bewegt. Im dritten Schritt wird schließlich der dritte weitere Gewindestift auf den zwischen dem zweiten weiteren Gewindestift und dem dritten weiteren Gewindestift angeordneten Befestigungsbereich der Kassette zu geschraubt, bis der dritte weitere Gewindestift an der Kassette anliegt. Das Anliegen des zweiten weiteren sowie des dritten weiteren Gewindestiftes an der Kassette fixiert die Kassette in vertikaler Richtung.

Gemäß einer weiteren bevorzugten Ausführungsform der vorliegenden Erfindung ist vorgesehen, dass zur Ausrichtung der Kassette entlang der horizontalen Richtung die erste weitere Schraube und die zweite weitere Schraube gedreht werden. Dies erlaubt auf vorteilhafte Weise eine intuitive, einfache und genaue Einstellung der Ausrichtung der Kassette entlang der horizontalen Richtung. Durch das Drehen der ersten weiteren Schraube bzw. der zweiten weiteren Schraube wird die Kassette entlang der horizontalen Richtung relativ zum Gehäuse bewegt. Eine mögliche Schrägstellung der Kassette kann dabei dadurch ausgeglichen werden, dass die erste weitere Schraube und die zweite weitere Schraube entsprechend der Schrägstellung weiter oder weniger weit gedreht werden.

Alle zuvor im Zusammenhang mit der erfindungsgemäßen Bandanordnung offenbarten Einzelheiten, Merkmale und Vorteile beziehen sich gleichfalls auf das erfindungsgemäße Verfahren.

Weitere Einzelheiten, Merkmale und Vorteile der Erfindung ergeben sich aus den Zeichnungen sowie aus der nachfolgenden Beschreibung von bevorzugten Ausführungsformen anhand der Zeichnungen. Die Zeichnungen illustrieren dabei lediglich beispielhafte Ausführungsform der Erfindung, welche den Erfindungsgedanken nicht einschränken.

Es zeigen:
- Fig. 1:: eine seitliche Ansicht einer Bandanordnung gemäß einer beispielhaften Ausführungsform der vorliegenden Erfindung,
- Fig. 2:: eine erste schnittbildliche Ansicht der in Figur 1 gezeigten Bandanordnung,
- Fig. 3:: eine zweite schnittbildliche Ansicht der in Figur 1 gezeigten Bandanordnung,
- Fig. 4:: eine dritte schnittbildliche Ansicht der in Figur 1 gezeigten Bandanordnung,
- Fig. 5:: eine Explosionszeichnung eines Teils der in Figur 1 gezeigten Bandanordnung,
- Fig. 6:: eine weitere Ansicht der in Figur 1 gezeigten Bandanordnung.

In den nachfolgend beschriebenen Figuren sind gleiche Elemente stets mit gleichen Ziffern bzw. Buchstaben bezeichnet und werden daher nicht notwendigerweise mehrfach beschrieben.

Figur 1 zeigt eine seitliche Ansicht einer Bandanordnung 100 gemäß einer beispielhaften Ausführungsform der vorliegenden Erfindung zur um eine Scharnierachse S schwenkbaren Befestigung eines nicht dargestellten Tür- oder Fensterflügels an einem nicht dargestellten Tür- bzw. Fensterrahmen. Die dargestellte Bandanordnung 100 ist eine verdeckt liegende Bandanordnung 100. Dies bedeutet, dass die Scharnierachse S innerhalb einer Ausnehmung des Tür- bzw. Fensterrahmens angeordnet ist. Ein Scharnierbügel 4 der Bandanordnung 100 ist um die Scharnierachse S drehbar mit einer nicht dargestellten rahmenseitigen Aufnahme mit dem Tür- bzw. Fensterrahmen verbunden.

Der Scharnierbügel 4 ist entlang einer horizontalen Richtung H in eine Kassette 3 (siehe Figuren 2, 3 und5) der Bandanordnung 100 eingeschoben und mit einer Schraube 6 an einem Befestigungsbereich 3' der Kassette 3 befestigt. Die Kassette 3 ist hier nur teilweise erkennbar, da sie teilweise in einem Gehäuse, welches ein Gehäuseoberteil 1 sowie ein mit dem Gehäuseoberteil 1 verschraubtes Gehäuseunterteil 2 aufweist, angeordnet ist. Lediglich der Befestigungsbereich 3' ragt aus einem Durchlass des Gehäuseoberteils 1 entgegen der horizontalen Richtung hervor. Das Gehäuseoberteil 1 weist eine Gehäuseabdeckung 1.1 auf, welche entgegen der horizontalen Richtung H das Gehäuseoberteil 1 abschließt.

Zu erkennen ist ein Schraubenkopf 6.1 der Schraube 6, welcher an einer Anlagefläche 7.3 des Befestigungsbereiches 3' anliegend angeordnet ist (siehe Figur 2).

Die Schraube 6 ist, bezogen auf eine zur Scharnierachse S parallelen vertikalen Richtung V, zwischen einem Gewindestift 8 und einem ersten weiteren Gewindestift 10 angeordnet. Bezogen auf die horizontale Richtung H sind der Gewindestift 8, die Schraube 6 und der erste weitere Gewindestift 10 auf einer Höhe angeordnet.

In der Figur 1 sind weiterhin eine erste Schnittebene I, eine zweite Schnittebene II sowie eine dritte Schnittebene III markiert, welche in den Figuren 2-4 dargestellt sind.

Figur 2 zeigt eine erste schnittbildliche Ansicht der in Figur 1 dargestellten Bandanordnung 100 gemäß einer bevorzugten Ausführungsform der vorliegenden Erfindung. Dargestellt ist hier ein Schnitt entlang der ersten Schnittebene I. Zu erkennen ist der um die Scharnierachse S drehbar gelagerte Scharnierbügel 4. Die Scharnierachse S ist in der hier gezeigten Darstellung orthogonal zur Papierebene angeordnet. Der Scharnierbügel 4 ist entlang der horizontalen Richtung H in einen Aufnahmebereich 5 der Kassette 3 eingeschoben. Deutlich zu erkennen ist, dass die Kassette 3 in einem Innenraum des durch das Gehäuseoberteil 1 sowie das Gehäuseunterteilt 2 gebildeten Gehäuses angeordnet ist. Der Scharnierbügel 4 ist im Aufnahmebereich 5 der Kassette 3 mit der Schraube 6 gegen ein Herausgleiten aus dem Aufnahmebereich 5 entgegen der horizontalen Richtung H gesichert.

Hierzu ist die Schraube 6 entlang einer ersten Einschraubrichtung A durch eine erste Durchgangsbohrung 7.1 des Befestigungsbereiches 3' sowie durch eine erste Gewindebohrung 7.2 eingeschraubt. Der Schraubenkopf 6.1 liegt mit seiner Unterseite an der Anlagefläche 7.3 des Befestigungsbereiches 3' an. Die erste Durchgangsbohrung 7.1 weist vorzugsweise kein Gewinde auf. Wird die Schraube 6 entlang der ersten Einschraubrichtung A in die erste Gewindebohrung 7.2 eingeschraubt, so stützt sich der Schraubenkopf 6.1 an der Anlagefläche 7.3 ab und der Scharnierbügel 4 wird entlang einer zur Scharnierachse S und zur horizontalen Richtung H orthogonalen Dichtungsandruckrichtung D gezogen. Die Justage des Scharnierbügels 4 relativ zur Kassette 3 entlang der Dichtungsandruckrichtung D wird somit durch die Anordnung der Schraube 6 am Befestigungsbereich 3' durch eine Schwenkbewegung um eine Achse, welche parallel zur Scharnierachse S am vorderen Ende des Scharnierbügels 4 angeordnet ist, bewirkt.

Um die Bewegung des Scharnierbügels 4 entlang der Dichtungsandruckrichtung D zu erlauben, ist der Aufnahmebereich 5 entlang der horizontalen Richtung H sich verjüngend ausgebildet. Damit eine optimale Kraftübertragung von der gedrehten Schraube 6 auf den Scharnierbügel 4 zur Einstellung der Bandanordnung 100 entlang der Dichtungsandruckrichtung D möglich ist, weist die erste Einschraubrichtung A einen Winkel zur Dichtungsandruckrichtung D auf.

Die dargestellte Befestigung des Scharnierbügels 4 mit der Schraube 6 fixiert den Scharnierbügel 4 jedoch nicht in Richtung der Dichtungsandruckrichtung D. Zur Fixierung des Scharnierbügels 4 in Richtung der Dichtungsandruckrichtung D ist der in Figur 3 erkennbare Gewindestift 8 vorgesehen. Figur 3 zeigt die in Figur 1 dargestellte Bandanordnung 100 gemäß einer bevorzugten Ausführungsform der vorliegenden Erfindung in schnittbildlicher Darstellung. Dargestellt ist die zweite Schnittebene II. Der Gewindestift 8 ist entlang einer zweiten Einschraubrichtung B in eine zweite Gewindebohrung 9 des Befestigungsbereiches 3' eingeschraubt und liegt an dem Scharnierbügel 4 an. Durch das Anliegen des Gewindestiftes 8 an dem Scharnierbügel 4 wird der Scharnierbügel 4 in einer Bewegung entlang der Dichtungsandruckrichtung D limitiert. Da die eingeschraubte Schraube 6 (siehe Figur 2) den Scharnierbügel 4 entgegen der Dichtungsandruckrichtung D fixiert und der Gewindestift 8 am Scharnierbügel 4 anliegt und somit keine Bewegung entlang der Dichtungsandruckrichtung D erlaubt, ist der Scharnierbügel 4 in Dichtungsandruckrichtung D fixiert.

Der in Figur 1 gezeigte erste weitere Gewindestift 10 ist in eine dritte Gewindebohrung 11 (siehe Figuren 4 und 5) eingeschraubt und liegt ebenfalls am Scharnierbügel 4 an. Durch die Anordnung der Schraube 6 zwischen dem Gewindestift 8 und dem ersten weiteren Gewindestift 10 ist eine symmetrische Kraftübertragung von der Schraube 6, dem Gewindestift 8 und dem weiteren Gewindestift 10 auf den Scharnierbügel 4 bewirkt.

Figur 4 zeigt eine dritte schnittbildliche Ansicht der in Figur 1 dargestellten Bandanordnung 100. Dargestellt ist die dritte Schnittebene III. Hier ist der erste weitere Gewindestift 10 zu erkennen, welcher an dem Befestigungsbereich 3' anliegend angeordnet ist. Die Schraube 6 ist zwischen dem Gewindestift 8 und dem ersten weiteren Gewindestift 10 angeordnet. Hierdurch ergibt sich eine stabile Fixierung des Scharnierbügels 4 in Dichtungsandruckrichtung D. Weiterhin sind durch eine erste Öffnung 15.1 eine erste weitere Schraube 14.1 mit einem ersten weiteren Schraubenkopf 14.3 und durch eine zweite Öffnung 15.2 eine zweite weitere Schraube 14.2 mit einem zweiten weiteren Schraubenkopf 14.4 zu erkennen. Die erste weitere Schraube 14.1 und die zweite weitere Schraube 14.2 dienen der Horizontalverstellung der Bandanordnung (siehe Figur 5).

Figur 5 zeigt eine Explosionsdarstellung eines Teils der in Figur 1 gezeigten Bandanordnung 100. Weggelassen ist hier lediglich der Scharnierbügel 4. Deutlich zu erkennen ist das mit Verbindungsschrauben 19 mit dem Gehäuseunterteil 2 zu dem Gehäuse zusammengeschraubte Gehäuseoberteil 1. Im Innenraum des Gehäuses ist die Kassette 3 angeordnet. Gut zu sehen sind die erste Durchgangsbohrung 7.1, die zweite Gewindebohrung 9 sowie die dritte Gewindebohrung 11 des Befestigungsbereiches 3' der Kassette 3. Dargestellt sind ferner der Gewindestift 8, welcher entlang der zweiten Einschraubrichtung B in die zweite Gewindebohrung 9 eingeschraubt wird, sowie der erste weitere Gewindestift 10, welcher entlang einer dritten Einschraubrichtung C in die dritte Gewindebohrung 11 eingeschraubt wird. Die dritte Einschraubrichtung C ist parallel zur zweiten Einschraubrichtung B angeordnet.

Zur Einstellung der Bandanordnung 100 entlang der horizontalen Richtung weist die Bandanordnung 100 die erste weitere Schraube 14.1, welche in einer vierten Gewindebohrung 13.1 entlang der horizontalen Richtung H in die Kassette 3 eingeschraubt ist, sowie die zweite weitere Schraube 14.2, welche in einer fünften Gewindebohrung 13.2 entlang der horizontalen Richtung H in die Kassette 3 eingeschraubt ist, auf. Der erste weitere Schraubenkopf 14.3 der ersten weiteren Schraube 14.1 liegt an einer Innenseite der Gehäuseabdeckung 1.1 an. Weiterhin liegt ein erstes Schaftende 14.5 der ersten weiteren Schraube 14.1 am Gehäuseunterteil 2 an. Ein Mitnahmeprofil des ersten weiteren Schraubenkopfes 14.3 ist durch eine erste Öffnung 15.1 in der Gehäuseabdeckung 1.1 von außen bedienbar. Der zweite weitere Schraubenkopf 14.4 der zweiten weiteren Schraube 14.2 liegt an einer Innenseite der Gehäuseabdeckung 1.1 an. Weiterhin liegt ein zweites Schaftende 14.6 der zweiten weiteren Schraube 14.2 am Gehäuseunterteil 2 an. Ein Mitnahmeprofil des zweiten weiteren Schraubenkopfes 14.4 ist durch eine zweite Öffnung 15.2 der Gehäuseabdeckung 1.1 von außen bedienbar. Werden die erste bzw. die zweite weitere Schraube 14.1,14.2 gedreht, so bewegt sich die Kassette 3 und mit der Kassette 3 der Scharnierbügel 4 entlang der horizontalen Richtung H auf das Gehäuseoberteil 1 oder auf das Gehäuseunterteil 2 zu.

Zur Einstellung der Bandanordnung 100 entlang der vertikalen Richtung V ist der zweite weitere Gewindestift 17 und ein dritter weiterer Gewindestift 18 vorgesehen. Der erste weitere Gewindestift 17 ist entlang der ersten Richtung E in die sechste Gewindebohrung 16.1 eingeschraubt und liegt mit einer Kegelkuppe in einer v-förmigen, entlang der horizontalen Richtung H am Befestigungsbereich 3' angeordneten ersten Nut 20 an. Der dritte weitere Gewindestift 18 ist entlang einer zweiten Richtung F in eine siebte Gewindebohrung 16.2 eingeschraubt und liegt mit einer Kegelkuppe in einer v-förmigen, entlang der horizontalen Richtung H am Befestigungsbereich 3' angeordneten zweiten Nut 21 an. Der Befestigungsbereich 3' ist zwischen dem zweiten weiteren Gewindestift 17 und dem dritten weiteren Gewindestift 18 angeordnet. Um die Kassette 3 entlang der vertikalen Richtung V zu verschieben, wird zunächst der dritte weitere Gewindestift 18 von dem Befestigungsbereich 3' weg geschraubt. Anschließend wird der zweite weitere Gewindestift 17 entlang der ersten Richtung E am Befestigungsbereich 3' anliegend eingeschraubt. Hierdurch bewegt sich die Kassette 3 entlang der vertikalen Richtung V. Ist die Kassette 3 in der korrekten Position in vertikaler Richtung V angeordnet, so wird der dritte weitere Gewindestift 18 entlang der zweiten Richtung F eingeschraubt, bis dieser in der zweiten Nut 21 am Befestigungsbereich 3' anliegt. Die erste Richtung E weist eine Richtungskomponente entlang der vertikalen Richtung Buchstabe V und eine Richtungskomponente entlang der horizontalen Richtung H auf. Die zweite Richtung F weist eine Richtungskomponente entlang der horizontalen Richtung H und eine Richtungskomponente entgegen der vertikalen Richtung V auf. Durch die winkelig zur vertikalen Richtung V angeordnete erste Richtung E und die winkelig zur vertikalen Richtung V angeordnete zweite Richtung F ist eine optimal angeordnete Anlagefläche des zweiten bzw. dritten weiteren Gewindestiftes 17,18 bei dennoch guter Erreichbarkeit des zweiten bzw. dritten weiteren Gewindestiftes 17,18 von außen bewirkt.

### Bezuaszeichenliste:

- 1: Gehäuseoberteil
- 1.1: Gehäuseabdeckung
- 2: Gehäuseunterteil
- 3: Kassette
- 3': Befestigungsbereich
- 4: Scharnierbügel
- 5: Aufnahmebereich
- 6: Schraube
- 6.1: Schraubenkopf
- 7.1: erste Durchgangsbohrung
- 7.2: erste Gewindebohrung
- 7.3: Anlagefläche
- 8: Gewindestift
- 9: zweite Gewindebohrung
- 10: erster weiterer Gewindestift
- 11: dritte Gewindebohrung
- 13.1: vierte Gewindebohrung
- 13.2: fünfte Gewindebohrung
- 14.1: erste weitere Schraube
- 14.2: zweite weitere Schraube
- 14.3: erster weiterer Schraubenkopf
- 14.4: zweiter weiterer Schraubenkopf
- 14.5: erstes Schaftende
- 14.6: zweites Schaftende
- 15.1: erste Öffnung
- 15.2: zweite Öffnung
- 16.1: sechste Gewindebohrung
- 16.2: siebte Gewindebohrung
- 17: zweiter weiterer Gewindestift
- 18: dritter weiterer Gewindestift
- 19: Verbindungsschraube
- 20: erste Nut
- 21: zweite Nut
- 100: Bandanordnung

- A: erste Einschraubrichtung
- B: zweite Einschraubrichtung
- C: dritte Einschraubrichtung
- D: Dichtungsandruckrichtung
- E: erste Richtung
- F: zweite Richtung
- H: horizontale Richtung
- S: Scharnierachse
- V: vertikale Richtung

- I: erste Schnittebene
- II: zweite Schnittebene
- III: dritte Schnittebene

## Patentansprüche

1. Verdeckt liegende Bandanordnung (100) zur um eine Scharnierachse (S) drehbaren Befestigung von Tür- oder Fensterflügeln an einem Tür- bzw. Fensterrahmen, aufweisend ein Gehäuse (1, 2) sowie eine teilweise in einem Innenraum des Gehäuses (1, 2) angeordnete Kassette (3), wobei ein Scharnierbügel (4) in einen Aufnahmebereich (5) der Kassette (3) entlang einer zur Scharnierachse (S) orthogonal angeordneten horizontalen Richtung (H) eingeschoben ist, **dadurch gekennzeichnet, dass** die verdeckt liegende Bandanordnung (100) zur Verstellung des Scharnierbügels (4) in einer orthogonal zur Scharnierachse (S) und orthogonal zur horizontalen Richtung (H) angeordneten Dichtungsandruckrichtung (D) eine Schraube (6) und einen Gewindestift (8) aufweist, wobei die Schraube (6) in einer ersten Durchgangsbohrung (7.1) eines Befestigungsbereiches (3') der Kassette (3) und in einer ersten Gewindebohrung (7.2) des Scharnierbügels (4) angeordnet ist, wobei ein Schraubenkopf (6.1) der Schraube (6) an einer dem Scharnierbügel (4) abgewandten Anlagefläche (7.3) des Befestigungsbereichs (3'), anliegend angeordnet ist, wobei der Gewindestift (8) in einer durchgängigen zweiten Gewindebohrung (9) des Befestigungsbereiches (3') und an dem Scharnierbügel (4) anliegend angeordnet ist.

2. Bandanordnung (100) nach Anspruch 1, **dadurch gekennzeichnet, dass** die Schraube (6) zum Einschrauben in die erste Gewindebohrung (7.2) entlang einer ersten Einschraubrichtung (A) vorgesehen ist, wobei der Gewindestift (8) zum Einschrauben in die zweite Gewindebohrung (9) entlang einer zweiten Einschraubrichtung (B) vorgesehen ist, wobei die erste Einschraubrichtung (A) und die zweite Einschraubrichtung (B) jeweils eine Richtungskomponente entlang der Dichtungsandruckrichtung (D) aufweisen.

3. Bandanordnung (100) nach Anspruch 2, **dadurch gekennzeichnet, dass** der Aufnahmebereich (5) bezogen auf die Dichtungsandruckrichtung (D) entlang der horizontalen Richtung (H) sich verjüngend ausgebildet ist.

4. Bandanordnung (100) nach Anspruch 2, **dadurch gekennzeichnet, dass** die erste Einschraubrichtung (A) und die zweite Einschraubrichtung (B) jeweils schräg zur Dichtungsandruckrichtung (D) angeordnet sind, wobei die erste Einschraubrichtung (A) und die zweite Einschraubrichtung (B) bevorzugt jeweils eine Richtungskomponente entlang der horizontalen Richtung (H) aufweisen, wobei die erste Einschraubrichtung (A) und die zweite Einschraubrichtung (B) besonders bevorzugt keine Richtungskomponente parallel zur Scharnierachse (S) aufweisen.

5. Bandanordnung (100) nach einem der vorhergehenden Ansprüche, **dadurch gekennzeichnet, dass** die Bandanordnung (100) zur Verstellung des Scharnierbügels (4) entlang der Dichtungsandruckrichtung (D) einen ersten weiteren Gewindestift (10) aufweist, wobei der erste weitere Gewindestift (10) in einer durchgängigen dritten Gewindebohrung (11) des Befestigungsbereiches (3') an dem Scharnierbügel (4) anliegend angeordnet ist, wobei der erste weitere Gewindestift (10) zum Einschrauben in die dritte Gewindebohrung (11) entlang einer dritten Einschraubrichtung (C) vorgesehen ist, wobei die dritte Einschraubrichtung (C) bevorzugt eine Richtungskomponente entlang der Dichtungsandruckrichtung (D) aufweist, wobei die dritte Einschraubrichtung (C) besonders bevorzugt schräg zur Dichtungsandruckrichtung (D) angeordnet ist, wobei die dritte Einschraubrichtung (C) insbesondere eine Richtungskomponente entlang der horizontalen Richtung (H) aufweist, wobei die dritte Einschraubrichtung (C) insbesondere keine Richtungskomponente parallel zur Scharnierachse (S) aufweist.

6. Bandanordnung (100) nach Anspruch 5, **dadurch gekennzeichnet, dass** bezogen auf eine zur Scharnierachse (S) parallel angeordnete vertikale Richtung (V) die Schraube (6) zwischen dem Gewindestift (8) und dem ersten weiteren Gewindestift (10) angeordnet ist.

7. Bandanordnung (100) nach einem der Ansprüche 5 oder 6, **dadurch gekennzeichnet, dass** die erste Gewindebohrung (7.2), die zweite Gewindebohrung (9) und die dritte Gewindebohrung (11) entlang einer zur Scharnierachse (S) parallelen Geraden zentriert angeordnet sind.

8. Bandanordnung (100) nach einem der vorhergehenden Ansprüche, **dadurch gekennzeichnet, dass** das Gehäuse (1, 2) ein Gehäuseoberteil (1) und ein Gehäuseunterteil (2) aufweist, wobei die Kassette (3) eine vierte Gewindebohrung (13.1) und eine erste weitere Schraube (14.1) aufweist, wobei die erste weitere Schraube (14.1) in die vierte Gewindebohrung (13.1) eingeschraubt ist, wobei die erste weitere Schraube (14.1) mit einem ersten weitere Schraubenkopf (14.3) an dem Gehäuseoberteil (1) anliegend und mit einen ersten Schaftende (14.5) an dem Gehäuseunterteil (2) anliegend angeordnet ist, wobei die Kassette (3) eine in vertikaler Richtung (V) von der vierten Gewindebohrung (13.1) beabstandete fünfte Gewindebohrung (13.2) und eine zweite weitere Schraube (14.2) aufweist, wobei die zweite weitere Schraube (14.2) in die fünfte Gewindebohrung (13.2) eingeschraubt ist, wobei die zweite weitere Schraube (14.2) mit einem zweiten weiteren Schraubenkopf (14.4) an dem Gehäuseoberteil (1) anliegend und mit einem zweiten Schaftende (14.6) an dem Gehäuseunterteil (2) anliegend angeordnet ist, wobei das Gehäuseoberteil (1) und das Gehäuseunterteil (2) bevorzugt miteinander verschraubt sind, wobei der erste weitere Schraubenkopf (14.3) und der zweite weitere Schraubenkopf (14.4) bevorzugt an einer dem Gehäuseunterteil (2) zugewandten Unterseite einer Gehäuseabdeckung (1.1) des Gehäuseoberteils (1) anliegend angeordnet sind, wobei die Gehäuseabdeckung (1.1) besonders bevorzugt eine erste Öffnung (15.1) zum Bedienen eines ersten Mitnahmeprofils des ersten weiteren Schraubenkopfes (14.3) und eine zweite Öffnung (15.2) zum Bedienen eines zweiten Mitnahmeprofils des zweiten weiteren Schraubenkopfes (14.4) aufweist, wobei die erste Öffnung (15.1) und die zweite Öffnung (15.2) insbesondere Langlöcher sind.

9. Bandanordnung (100) nach einem der vorhergehenden Ansprüche, **dadurch gekennzeichnet, dass** das Gehäuse (1, 2) eine durchgängige sechste Gewindebohrung (16.1) zum Einschrauben eines zweiten weiteren Gewindestiftes (17) entlang einer ersten Richtung (E) und eine durchgängige siebte Gewindebohrung (16.2) zum Einschrauben eines dritten Gewindestiftes (18) entlang einer zweiten Richtung (F) aufweist, wobei der sechste Gewindestift (17) und/oder der siebte Gewindestift (18) an dem, bezogen auf die Scharnierachse (S), zwischen dem eingeschraubten zweiten weiteren Gewindestift (17) und dem eingeschraubten dritten weiteren Gewindestift (18) angeordneten Befestigungsbereich (3') anliegend angeordnet ist, wobei die erste Richtung (E) eine Richtungskomponente in horizontaler Richtung (H) und eine Richtungskomponente in vertikaler Richtung (V) aufweist und wobei die zweite Richtung (F) eine Richtungskomponente in horizontaler Richtung (H) und eine Richtungskomponente entgegen der vertikalen Richtung (V) aufweist,
wobei der Befestigungsbereich (3') bevorzugt eine erste Nut (20) und eine zweite Nut (21) aufweist, wobei die erste Nut (20) und die zweite Nut (21) entlang der horizontalen Richtung (H) verlaufend angeordnet sind, wobei die erste Nut (20) und die zweite Nut (21) einen v-förmigen Querschnitt aufweisen, wobei der zweite weitere Gewindestift (17) in der ersten Nut (20) anliegt und/oder der dritte weitere Gewindestift (18) in der zweiten Nut (21) anliegt.

10. Verfahren zur Justage einer Bandanordnung (100) nach einem der vorhergehenden Ansprüche, **dadurch gekennzeichnet, dass** zur Einstellung einer Ausrichtung der Kassette (3) in Dichtungsandruckrichtung (D) die Schraube (6) in die erste Gewindebohrung (7.2) eingeschraubt wird, wobei der Gewindestift (8) und vorzugsweise der erste weitere Gewindestift (10) in die zweite Gewindebohrung (9) bzw. dritte Gewindebohrung (11) eingeschraubt werden, bis der Gewindestift (8) bzw. der erste weitere Gewindestift (10) an dem Scharnierbügel (4) anliegend angeordnet sind und
dass zur Einstellung der Ausrichtung der Kassette (3) entgegen der Dichtungsandruckrichtung (D) die Schraube (6) teilweise aus der ersten Gewindebohrung (7.2) herausgeschraubt wird, wobei der Gewindestift (8) und vorzugsweise der erste weitere Gewindestift (10) in die zweite Gewindebohrung (9) bzw. dritte Gewindebohrung (11) eingeschraubt werden, bis der Gewindestift (8) bzw. der erste weitere Gewindestift (10) an dem Scharnierbügel (4) anliegend angeordnet sind.

11. Verfahren nach Anspruch 10, **dadurch gekennzeichnet, dass** zur Einstellung der Ausrichtung der Kassette (3) in vertikaler Richtung (V) in einem ersten Schritt der dritte weitere Gewindestift (18) entgegen der zweiten Richtung (F) von dem Befestigungsbereich (3') weggeschraubt wird, anschließend in einem zweiten Schritt der zweite weitere Gewindestift (17) entlang der ersten Richtung (E) an dem Befestigungsbereich (3') anliegend in Richtung des dritten weiteren Gewindestiftes (18) geschraubt wird und anschließend in einem dritten Schritt der dritte weitere Gewindestift (18) entlang der zweiten Richtung (F) geschraubt wird, bis der dritte weitere Gewindestift (18) an dem Befestigungsbereich (3') anliegt.

12. Verfahren nach einem der Ansprüche 10 bis 11, **dadurch gekennzeichnet, dass** zur Ausrichtung der Kassette (3) entlang der horizontalen Richtung (H) die erste weitere Schraube (14.1) und die zweite weitere Schraube (14.2) gedreht werden.

## Claims

1. Concealed hinge assembly (100) for fastening door leaves or window sashes to a door frame or window frame in a manner rotatable about a hinge axis (S), having a housing (1, 2) and a cassette (3) arranged partially in an interior of the housing (1, 2), wherein a hinge bracket (4) is pushed into a receiving region (5) of the cassette (3) along a horizontal direction (H) orthogonal to the hinge axis (S), **characterized in that** the concealed hinge assembly (100), for adjusting the hinge bracket (4) in a sealing pressure direction (D) orthogonal to the hinge axis (S) and orthogonal to the horizontal direction (H), has a screw (6) and a threaded pin (8), wherein the screw (6) is arranged in a first continuous bore (7.1) of a fastening region (3') of the cassette (3) and in a first threaded bore (7.2) of the hinge bracket (4), wherein a screw head (6.1) of the screw (6) is arranged bearing on a contact surface (7.3) of the fastening region (3') facing away from the hinge bracket (4), wherein the threaded pin (8) is arranged in a continuous second threaded bore (9) of the fastening region (3') and on the hinge bracket (4).

2. Hinge assembly (100) according to Claim 1, **characterized in that** the screw (6) is provided for screwing into the first threaded bore (7.2) along a first screw-in direction (A), wherein the threaded pin (8) is provided for screwing into the second threaded bore (9) along a second screw-in direction (B), wherein the first screw-in direction (A) and the second screw-in direction (B) each have a directional component along the sealing pressure direction (D).

3. Hinge assembly (100) according to Claim 2, **characterized in that** the receiving region (5), with respect to the sealing pressure direction (D), is designed tapering along the horizontal direction (H).

4. Hinge assembly (100) according to Claim 2, **characterized in that** the first screw-in direction (A) and the second screw-in direction (B) are each arranged obliquely with respect to the sealing pressure direction (D), wherein the first screw-in direction (A) and the second screw-in direction (B) preferably each have a directional component along the horizontal direction (H), wherein the first screw-in direction (A) and the second screw-in direction (B) particularly preferably have no directional component parallel to the hinge axis (S).

5. Hinge assembly (100) according to any one of the preceding claims, **characterized in that** the hinge assembly (100) has a first further threaded pin (10) for adjusting the hinge bracket (4) along the sealing pressure direction (D), wherein the first further threaded pin (10) is arranged bearing on the hinge bracket (4) in a continuous third threaded bore (11) of the fastening region (3'), wherein the first further threaded pin (10) is provided for screwing into the third threaded bore (11) along a third screw-in direction (C), wherein the third screw-in direction (C) preferably has a directional component along the sealing pressure direction (D), wherein the third screw-in direction (C) is particularly preferably arranged obliquely with respect to the sealing pressure direction (D), wherein the third screw-in direction (C) in particular has a directional component along the horizontal direction (H), wherein the third screw-in direction (C) in particular has no directional component parallel to the hinge axis (S).

6. Hinge assembly (100) according to Claim 5, **characterized in that**, with respect to a vertical direction (V) parallel to the hinge axis (S), the screw (6) is arranged between the threaded pin (8) and the first further threaded pin (10).

7. Hinge assembly (100) according to either of Claims 5 and 6, **characterized in that** the first threaded bore (7.2), the second threaded bore (9) and the third threaded bore (11) are arranged centred along a straight line parallel to the hinge axis (S).

8. Hinge assembly (100) according to any one of the preceding claims, **characterized in that** the housing (1, 2) has a housing upper part (1) and a housing lower part (2), wherein the cassette (3) has a fourth threaded bore (13.1) and a first further screw (14.1), wherein the first further screw (14.1) is screwed into the fourth threaded bore (13.1), wherein the first further screw (14.1) is arranged bearing with a first further screw head (14.3) on the housing upper part (1) and bearing with a first shaft end (14.5) on the housing lower part (2), wherein the cassette (3) has a fifth threaded bore (13.2), spaced apart in the vertical direction (V) from the fourth threaded bore (13.1), and a second further screw (14.2), wherein the second further screw (14.2) is screwed into the fifth threaded bore (13.2), wherein the second further screw (14.2) is arranged bearing with a second further screw head (14.4) on the housing upper part (1) and bearing with a second shaft end (14.6) on the housing lower part (2), wherein the housing upper part (1) and the housing lower part (2) are preferably screwed together, wherein the first further screw head (14.3) and the second further screw head (14.4) are preferably arranged bearing on an underside, facing the housing lower part (2), of a housing cover (1.1) of the housing upper part (1), wherein the housing cover (1.1) particularly preferably has a first opening (15.1) for operation of a first driving profile of the first further screw head (14.3) and a second opening (15.2) for operation of a second driving profile of the second further screw head (14.4), wherein the first opening (15.1) and the second opening (15.2) are in particular oblong holes.

9. Hinge assembly (100) according to any one of the preceding claims, **characterized in that** the housing (1, 2) has a continuous sixth threaded bore (16.1) for screwing in a second further threaded pin (17) along a first direction (E) and a continuous seventh threaded bore (16.2) for screwing in a third threaded pin (18) along a second direction (F), wherein the sixth threaded pin (17) and/or the seventh threaded pin (18) is arranged bearing on the fastening region (3') arranged, with respect to the hinge axis (S), between the screwed-in second further threaded pin (17) and the screwed-in third further threaded pin (18), wherein the first direction (E) has a directional component in the horizontal direction (H) and a directional component in the vertical direction (V), and wherein the second direction (F) has a directional component in the horizontal direction (H) and a directional component counter to the vertical direction (V),
wherein the fastening region (3') preferably has a first groove (20) and a second groove (21), wherein the first groove (20) and the second groove (21) are arranged along the horizontal direction (H), wherein the first groove (20) and the second groove (21) have a V-shaped cross section, wherein the second further threaded pin (17) lies in the first groove (20) and/or the third further threaded pin (18) lies in the second groove (21).

10. Method for adjusting a hinge assembly (100) according to any one of the preceding claims, **characterized in that** the screw (6) is screwed into the first threaded bore (7.2) in order to set an alignment of the cassette (3) in the sealing pressure direction (D), wherein the threaded pin (8) and preferably the first further threaded pin (10) are screwed into the second threaded bore (9) or third threaded bore (11) until the threaded pin (8) or the first further threaded pin (10) are arranged bearing on the hinge bracket (4), and
the screw (6) is partially unscrewed from the first threaded bore (7.2) in order to set the alignment of the cassette (3) counter to the sealing pressure direction (D), wherein the threaded pin (8) and preferably the first further threaded pin (10) are screwed into the second threaded bore (9) or third threaded bore (11) until the threaded pin (8) or the first further threaded pin (10) are arranged bearing on the hinge bracket (4).

11. Method according to Claim 10, **characterized in that**, for setting the alignment of the cassette (3) in the vertical direction (V), in a first step the third further threaded pin (18) is screwed away from the fastening region (3') counter to the second direction (F), then in a second step the second further threaded pin (17) is screwed along the first direction (E) in contact with the fastening region (3') in the direction of the third further threaded pin (18), and then in a third step the third further threaded pin (18) is screwed along the second direction (F) until the third further threaded pin (18) bears on the fastening region (3').

12. Method according to either of Claims 10 and 11, **characterized in that** the first further screw (14.1) and the second further screw (14.2) are rotated in order to align the cassette (3) along the horizontal direction (H).

## Revendications

1. Agencement de bande dissimulé (100) pour la fixation de battants de portes ou de fenêtres sur un cadre de porte ou de fenêtre, de manière rotative autour d'un axe de charnière (S), présentant un boîtier (1, 2) ainsi qu'une cassette (3) agencée partiellement dans un espace intérieur du boîtier (1, 2), un étrier de charnière (4) étant inséré dans une zone de réception (5) de la cassette (3) le long d'une direction horizontale (H) agencée orthogonalement à l'axe de charnière (S), **caractérisé en ce que** l'agencement de bande dissimulé (100) présente, pour le réglage de l'étrier de charnière (4) dans une direction de pression de joint (D) agencée orthogonalement à l'axe de charnière (S) et orthogonalement à la direction horizontale (H), une vis (6) et une tige filetée (8), la vis (6) étant agencée dans un premier trou de passage (7.1) d'une zone de fixation (3') de la cassette (3) et dans un premier trou taraudé (7.2) de l'étrier de charnière (4), une tête de vis (6.1) de la vis (6) est agencée en appui sur une surface d'appui (7.3), détournée de l'étrier de charnière (4), de la zone de fixation (3'), la tige filetée (8) étant agencée dans un deuxième trou taraudé (9) continu de la zone de fixation (3') et en appui sur l'étrier de charnière (4).

2. Agencement de bande (100) selon la revendication 1, **caractérisé en ce que** la vis (6) est prévue pour être vissée dans le premier trou taraudé (7.2) le long d'une première direction de vissage (A), la tige filetée (8) étant prévue pour être vissée dans le deuxième trou taraudé (9) le long d'une deuxième direction de vissage (B), la première direction de vissage (A) et la deuxième direction de vissage (B) présentant chacune une composante directionnelle le long de la direction de pression de joint (D).

3. Agencement de bande (100) selon la revendication 2, **caractérisé en ce que** la zone de réception (5) est réalisée de manière à se rétrécir par rapport à la direction de pression de joint (D) le long de la direction horizontale (H).

4. Agencement de bande (100) selon la revendication 2, **caractérisé en ce que** la première direction de vissage (A) et la deuxième direction de vissage (B) sont respectivement agencées de manière oblique par rapport à la direction de pression de joint (D), la première direction de vissage (A) et la deuxième direction de vissage (B) présentant de préférence chacune une composante directionnelle le long de la direction horizontale (H), la première direction de vissage (A) et la deuxième direction de vissage (B) ne présentant de manière particulièrement préférée aucune composante directionnelle parallèle à l'axe de la charnière (S).

5. Agencement de bande (100) selon l'une quelconque des revendications précédentes, **caractérisé en ce que** l'agencement de bande (100) présente une première tige filetée supplémentaire (10) pour le réglage de l'étrier de charnière (4) le long de la direction de pression de joint (D), la première tige filetée supplémentaire (10) étant agencée en appui sur l'étrier de charnière (4) dans un troisième trou taraudé continu (11) de la zone de fixation (3'), la première tige filetée supplémentaire (10) étant prévue pour être vissée dans le troisième trou taraudé (11) le long d'une troisième direction de vissage (C), la troisième direction de vissage (C) présentant de préférence une composante directionnelle le long de la direction de pression de joint (D), la troisième direction de vissage (C) étant agencée de manière particulièrement préférée en oblique par rapport à la direction de pression de joint (D), la troisième direction de vissage (C) présentant notamment une composante directionnelle le long de la direction horizontale (H), la troisième direction de vissage (C) ne présentant notamment pas de composante directionnelle parallèle à l'axe de charnière (S).

6. Agencement de bande (100) selon la revendication 5, **caractérisé en ce que**, par rapport à une direction verticale (V) agencée parallèlement à l'axe de charnière (S), la vis (6) est agencée entre la tige filetée (8) et la première tige filetée supplémentaire (10).

7. Agencement de bande (100) selon l'une quelconque des revendications 5 ou 6, **caractérisé en ce que** le premier trou taraudé (7.2), le deuxième trou taraudé (9) et le troisième trou taraudé (11) sont agencés de manière centrée le long d'une droite parallèle à l'axe de charnière (S).

8. Agencement de bande (100) selon l'une quelconque des revendications précédentes, **caractérisé en ce que** le boîtier (1, 2) présente une partie supérieure de boîtier (1) et une partie inférieure de boîtier (2), la cassette (3) présentant un quatrième trou taraudé (13.1) et une première vis supplémentaire (14.1), la première vis supplémentaire (14.1) étant vissée dans le quatrième trou taraudé (13.1), la première vis supplémentaire (14.1) étant agencée en appui par une première tête de vis supplémentaire (14.3) sur la partie supérieure de boîtier (1) et en appui par une première extrémité de tige (14.5) sur la partie inférieure de boîtier (2), la cassette (3) présentant un cinquième trou taraudé (13.2) espacé du quatrième trou taraudé (13.1) dans la direction verticale (V) et une deuxième vis supplémentaire (14.2), la deuxième vis supplémentaire (14.2) étant vissée dans le cinquième trou taraudé (13.2), la deuxième vis supplémentaire (14.2) étant agencée en appui par une deuxième tête de vis supplémentaire (14.4) sur la partie supérieure de boîtier (1) et en appui par une deuxième extrémité de tige (14.6) sur la partie inférieure de boîtier (2), la partie supérieure de boîtier (1) et la partie inférieure de boîtier (2) étant de préférence vissées l'une à l'autre, la tête de vis supplémentaire (14.3) et la deuxième tête de vis supplémentaire (14.4) étant de préférence agencées en appui sur un côté inférieur, tourné vers la partie inférieure de boîtier (2), d'un couvercle de boîtier (1.1) de la partie supérieure de boîtier (1), le couvercle de boîtier (1.1) présentant de manière particulièrement préférée une première ouverture (15.1) pour la manœuvre d'un premier profil d'entraînement de la première tête de vis supplémentaire (14.3) et une deuxième ouverture (15.2) pour la manœuvre d'un deuxième profil d'entraînement de la deuxième tête de vis supplémentaire (14.4), la première ouverture (15.1) et la deuxième ouverture (15.2) étant notamment des trous oblongs.

9. Agencement de bande (100) selon l'une quelconque des revendications précédentes, **caractérisé en ce que** le boîtier (1, 2) présente un sixième trou taraudé continu (16.1) pour le vissage d'une deuxième tige filetée supplémentaire (17) le long d'une première direction (E) et un septième trou taraudé continu (16.2) pour le vissage d'une troisième tige filetée (18) le long d'une deuxième direction (F), la sixième tige filetée (17) et/ou la septième tige filetée (18) étant agencées en appui sur la zone de fixation (3') agencée, par rapport à l'axe de charnière (S), entre la deuxième tige filetée supplémentaire (17) vissée et la troisième tige filetée supplémentaire (18) vissée, la première direction (E) présentant une composante directionnelle dans la direction horizontale (H) et une composante directionnelle dans la direction verticale (V), et la deuxième direction (F) présentant une composante directionnelle dans la direction horizontale (H) et une composante directionnelle opposée à la direction verticale (V),
la zone de fixation (3') présentant de préférence une première rainure (20) et une deuxième rainure (21), la première rainure (20) et la deuxième rainure (21) étant agencées en s'étendant le long de la direction horizontale (H), la première rainure (20) et la deuxième rainure (21) présentant une section transversale en forme de V, la deuxième tige filetée supplémentaire (17) étant en appui dans la première rainure (20) et/ou la troisième tige filetée supplémentaire (18) étant en appui dans la deuxième rainure (21).

10. Procédé d'ajustement d'un agencement de bande (100) selon l'une quelconque des revendications précédentes, **caractérisé en ce que**, pour régler une orientation de la cassette (3) dans la direction de pression de joint (D), la vis (6) est vissée dans le premier trou taraudé (7.2), la tige filetée (8) et de préférence la première tige filetée supplémentaire (10) étant vissées dans le deuxième trou taraudé (9) ou le troisième trou taraudé (11) jusqu'à ce que la tige filetée (8) ou la première tige filetée supplémentaire (10) soient agencées en appui sur l'étrier de charnière (4) et
pour régler l'orientation de la cassette (3) à l'encontre de la direction de pression de joint (D), la vis (6) est partiellement dévissée du premier trou taraudé (7.2), la tige filetée (8) et de préférence la première tige filetée supplémentaire (10) étant vissées dans le deuxième trou taraudé (9) ou le troisième trou taraudé (11) jusqu'à ce que la tige filetée (8) ou la première tige filetée supplémentaire (10) soient agencées en appui sur l'étrier de charnière (4).

11. Procédé selon la revendication 10, **caractérisé en ce que**, pour régler l'orientation de la cassette (3) dans la direction verticale (V), dans une première étape, la troisième tige filetée supplémentaire (18) est dévissée à l'encontre de la deuxième direction (F) par rapport à la zone de fixation (3'), ensuite, dans une deuxième étape, la deuxième tige filetée supplémentaire (17) est vissée le long de la première direction (E) en appui sur la zone de fixation (3') en direction de la troisième tige filetée supplémentaire (18) et ensuite, dans une troisième étape, la troisième tige filetée supplémentaire (18) est vissée le long de la deuxième direction (F) jusqu'à ce que la troisième tige filetée supplémentaire (18) soit en appui sur la zone de fixation (3').

12. Procédé selon l'une quelconque des revendications 10 à 11, **caractérisé en ce que**, pour orienter la cassette (3) le long de la direction horizontale (H), la première vis supplémentaire (14.1) et la deuxième vis supplémentaire (14.2) sont tournées.
